# DEMANDE DE BREVET EUROPEEN

(11) **EP 1 757 414 A1**
(43) Date de publication de la demande: **28.02.2007**
(21) Numéro de dépôt: 05107701.4
(22) Date de dépôt: 22.08.2005
(51) Int. Cl.: B26D 7/26

(54) **Dispositif de découpe automatisée de pain en tranches.**

(71) Demandeur: S.A. JAC N.V., B-4000 Sclessin (BE)
(72) Inventeur: Van Cauwenberghe Baudouin, 1652 Alsemberg (BE)
(74) Mandataire: Quintelier, Claude

(57) **Abrégé**

Dispositif (1) de découpe automatisée d'un pain en tranches comprenant un ensemble de lames (4) de découpe du pain agencées sensiblement parallèlement les unes aux autres dans un cadre agencé pour imprimer aux lames (4) un mouvement alternatif de va-et-vient et comprenant deux premiers membres (10) sensiblement parallèles aux lames (4) et deux second membres (11) sensiblement orthogonaux aux lames (4). Au moins l'un des second membres (11) est agencé de manière mobile relativement aux premiers membres (10) dudit cadre pour pouvoir régler la tension de l'ensemble de lames qui y est disposé, via leurs éléments de support. De la sorte, la tension dans les lames peut être réglée simplement de manière homogène.

## Description

La présente invention concerne un dispositif de découpe automatisée de pains en tranches.

Des dispositifs de découpe automatisée de pains en tranches sont bien connus. On les rencontre dans la plupart des boulangeries artisanales et également en grandes surfaces. Ces dispositifs, ou trancheuses automatiques de pains fonctionnent selon le principe suivant: L'utilisateur du dispositif y introduit le pain qu'il désire couper en tranches en le plaçant dans un compartiment de chargement. Ce compartiment est traditionnellement disposé entre un élément d'entraînement du pain et un ensemble de lames parallèles destinées à trancher ledit pain. L'utilisateur met ensuite le dispositif en marche en enclenchant l'interrupteur prévu à cet effet, ce qui entraîne la mise en mouvement alternatif de va-et-vient des lames et en mouvement de translation transversalement à la direction des lames de l'élément d'entraînement du pain. Le pain est dès lors déplacé par cet élément d'entraînement en direction des lames et la découpe commence lorsqu'il entre en contact avec ces dernières. L'utilisateur récupère son pain découpé en tranches dans un compartiment disposé de déchargement du côté des lames opposé à celui où est disposé le compartiment de chargement du pain dans le dispositif. Il ne reste plus alors à cet utilisateur qu'à emballer le pain découpé.

Dans un tel dispositif, un ensemble de lames de découpe du pain est généralement disposé dans un cadre agencé pour imprimer aux lames le mouvement alternatif de va-et-vient susmentionné et comprenant deux premiers membres sensiblement parallèles aux lames et deux second membres sensiblement orthogonaux à ces lames, chaque première et seconde extrémité de chaque lame étant connectée par un élément de support à l'un des second membres du cadre. En pratique, deux tels cadres sont présents parallèlement l'un à l'autre dans le dispositif et sont lors de la découpe d'un pain animés d'un mouvement alternatif de va-et-vient de sens opposé de sorte à assurer une qualité de découpe optimale du pain.

Dans ces dispositifs, il est nécessaire de pouvoir assurer une tension homogène des lames de découpe, de sorte qu'une lame ne soit pas moins tendue qu'une autre et de pouvoir régler cette tension de sorte à pouvoir l'adapter au type de pain à découper. Il est également souhaitable de pouvoir régler l'écartement des lames de manière à ce que des tranches de pain d'épaisseurs différentes puissent être obtenues sans devoir pour ce faire remplacer le cadre portant un ensemble de lames du dispositif par un autre portant des lames dont l'écartement est différent.

Un dispositif de découpe de pains en tranches selon l'état de la technique est par exemple illustré par la demande de brevet français n° 2 587 266 qui décrit un tel dispositif dans lequel les lames sont montées sur des supports qui peuvent coulisser le long d'un axe commun et un système de biellettes relie les différents supports auxquels sont fixées les extrémités des lames, l'axe qui porte les supports étant pourvu à chaque extrémité d'un filetage inverse qui coopère avec un filetage interne présenté par les supports externes. De la sorte, en tirant ou rapprochant les supports situés aux extrémités du système de biellettes, on peut régler l'écartement des lames par transmission du déplacement au moyen des biellettes. La tension de chaque lame est quant à elle assurée par un système de tiges filetées fixées à une extrémité de chaque lame et à son support correspondant et d'écrous de serrage permettant de déplacer une tige filetée relativement au support de la lame à laquelle elle est fixée de sorte à pouvoir en régler la tension.

Un tel dispositif présente plusieurs inconvénients. D'une part, il est complexe dans sa construction, nécessitant un système de biellettes et de filetage de certains supports de lames pour permettre d'en régler l'écartement ainsi qu'autant de système de tige filetée et d'écrous de réglage de la tension des lames qu'il y en a dans le dispositif.

D'autre part, ce dispositif est peu pratique d'utilisation dans la mesure où l'écartement minimal des lames est limité par l'encombrement des biellettes qui commandent le coulissement des supports de lames et où le réglage de la tension des lames doit être effectué individuellement pour chacune d'elles.

Enfin, le dispositif considéré est peu efficace en ce qu'il est extrêmement difficile d'assurer une tension homogène des lames par un réglage individuel de cette tension et ce d'autant plus qu'en multipliant ces systèmes de réglage, on multiplie d'autant les risques de dérèglement de ces système, par desserrage d'un écrou en raison des vibrations engendrées lors du fonctionnement du dispositif par exemple.

La présente invention a pour but de pallier ces inconvénients en proposant un dispositif de découpe automatisée d'un pain en tranches comprenant un bâti, un compartiment de chargement dans le dispositif d'un pain à découper et un compartiment de déchargement du dispositif du pain découpé, un ensemble de lames de découpe du pain agencées sensiblement parallèlement les unes aux autres entre lesdits compartiments de chargement et de déchargement et disposées dans un cadre agencé pour imprimer aux lames un mouvement alternatif de va-et-vient et comprenant deux premiers membres sensiblement parallèles aux lames et deux second membres sensiblement orthogonaux aux lames, chaque première et seconde extrémité de chaque lame étant connectée par un élément de support à l'un des second membres du cadre et chaque élément de support étant agencé pour coulisser le long d'un second membre du cadre, dans lequel dispositif au moins l'un des second membres est agencé de manière mobile relativement aux premiers membres dudit cadre pour pouvoir régler la tension de l'ensemble de lames qui y est disposé, via leurs éléments de support.

Grâce à l'agencement de l'un au moins des seconds membres du cadre du dispositif selon l'invention de manière mobile relativement aux premiers membres de ce cadre, il est possible en déplaçant ce second membre de régler la tension de l'ensemble des lames disposé dans le cadre via leurs éléments de support aux seconds membres de ce dernier de sorte à ce que cette tension soit homogène dans toutes les lames et ce par un déplacement unique du second membre considéré. Ce réglage simple de la tension des lames permet également d'éviter que cette tension se dérègle dans l'une ou l'autre lame.

L'invention va à présent être décrite plus en détails à travers un mode de réalisation de cette invention non limitatif de sa porté et illustré par les figures jointes, dans lesquelles:
La figure 1 est une vue en coupe verticale du dispositif selon l'invention,
les figures 2a et 2b d'une part et 3a et 3b d'autre part, dont les éléments du dispositif montré qui correspondent à des éléments de celui montré à la figure 1 sont identifiés par les mêmes numéros de référence, sont des vues en coupe verticale respectivement d'un premier et d'un second moyen alternatifs de réglage de la tension d'un ensemble de lames disposé dans un cadre du dispositif selon l'invention.
la figure 4 est une vue de face d'un second membre d'un cadre du dispositif selon l'invention dans lequel est disposé un ensemble de lames connectées au cadre par des éléments de support.

En se rapportant à la figure 1, est illustré un dispositif 1 de découpe automatisée d'un pain en tranches comprenant un bâti 1 a, un compartiment 2 de chargement dans le dispositif d'un pain à découper et un compartiment 3 de déchargement du dispositif du pain découpé, un ensemble de lames 4 de découpe du pain agencées sensiblement parallèlement les unes aux autres entre lesdits compartiments de chargement 2 et de déchargement 3 et disposées dans un cadre agencé pour imprimer aux lames 4 un mouvement alternatif de va-et-vient, comprenant deux premiers membres 10 sensiblement parallèles aux lames 4 et deux second membres 11 sensiblement cylindriques et orthogonaux aux lames 4. En pratique, deux tels cadres et ensembles de lames sont présents dans le dispositif, et sont animés lors de la découpe d'un pain d'un mouvement alternatif de va-et-vient en sens inverse au moyen d'un moteur 5 mettant en rotation autour de son axe 5a une courroie 7 entraînant une poulie 6 munie d'une bielle 8 dont une extrémité peut pivoter autour d'un axe 8a fixé à la poulie 6 de manière excentrée et l'autre extrémité peut pivoter autour d'un axe 8b fixé à une extrémité d'une pièce d'entraînement de lames 9 pouvant osciller autour d'un axe central 9a fixé au bâti du dispositif et munie de part et d'autre de cet axe d'un axe 9b autour duquel peuvent respectivement pivoter les extrémités inférieure des premiers membres d'un cadre du dispositif, de sorte à imprimer à ces cadres un mouvement alternatif de va-et-vient en sens inverse l'un de l'autre. Chaque première et seconde extrémité de chaque lame 4 est connectée par un élément de support 12 à l'un des second membres 11 du cadre, chacun de ces éléments de support 12 étant agencé pour coulisser le long de ce second membre 11, le second membre 11 supérieur de chaque cadre étant connectés au bâti 1 a du dispositif 1 par deux biellettes 11b, une extrémité de chacune étant connectée audit bâti et l'autre à l'axe 11a dudit second membre supérieur. Le second membre 11 supérieur de chaque cadre du dispositif 1 est agencé de manière mobile relativement aux premiers membres 10 du cadre correspondant pour pouvoir régler la tension de l'ensemble de lames 4 qui y est disposé, via leurs éléments de support 12, par des moyens de réglage de cette tension illustrés aux figures 2a et 2b ainsi que 3a et 3b, par déplacement dudit second membre 11 supérieur. Il est à noter que le second membre inférieur d'un cadre peut également ou alternativement être aussi agencé de manière mobile relativement aux premiers membres 10 de ce cadre.

L'on voit aux figures 2a et 2b que chaque second membre 11 d'un tel cadre est muni d'une gorge longitudinale 11c et que chaque élément de support 12 comprend une première extrémité pourvue d'un premier repli 12b agencé pour coulisser dans ladite gorge 11c et une seconde extrémité munie d'un second repli 12a agencé pour recevoir un ergot de suspension 4a d'une extrémité d'une lame 4.

Ces figures illustrent également un moyen de réglage de la tension d'un ensemble de lames 4 disposé dans un cadre du dispositif selon l'invention, par translation d'un second membre 11 de ce cadre agencé de manière mobile relativement à ces premiers membres 10. Le moyen de translation illustré à la figure 2a dans une position correspondant à la mise sous tension des lames 4 pour la découpe d'un pain comprend pour au moins un premier membre 10 et de préférence pour chaque premier membre 10 d'un cadre du dispositif, un élément de déplacement 13 d'un premier second membre 11 dudit cadre agencé de manière mobile relativement auxdits premiers membres 10, lequel élément de déplacement est solidaire de l'axe 11a de ce premier second membre 11, une gorge 10a pratiquée dans le premier membre 10 et agencée pour y faire glisser une extrémité de l'axe 11 a du premier second membre 11, un axe 13a autour duquel peut pivoter l'élément de déplacement 13 et un bras de levier 14 auquel ledit axe 13a est fixé, le bras de levier 14 pouvant pivoter autour de l'axe du deuxième second membre 11 du cadre. En faisant pivoter le bras de levier 14 autour dudit axe dans le sens de la flèche courbe de la figure 2b, l'axe 13a de l'élément de déplacement 13 suit ce mouvement et entraîne le glissement de l'axe 11a dans la gorge 10a dans le sens de la flèche rectiligne de la figure 2b. De la sorte, la tension dans les lames 4 disposées dans le cadre dont question est relâchée et elles peuvent être détachées de leurs élément de support 12 audit cadre. Le bras de levier 14 peut être maintenu dans l'une où l'autre de ses positions possibles via un moyen non illustré mais connu de l'homme du métier, tel par exemple un système de serrage ou de goupille.

Les figures 3a et 3b, illustrent un moyen de réglage de la tension d'un ensemble de lames 4 disposé dans un cadre du dispositif, par rotation d'un second membre 11 de ce cadre agencé de manière mobile relativement à ses premiers membres 10.

Le moyen de rotation illustré à la figure 3a dans une position correspondant à la mise hors tension des lames 4 pour la découpe d'un pain comprend pour au moins un premier membre 10 et de préférence pour chaque premier membre 10 d'un cadre du dispositif, un élément de déplacement d'un second membre 11 dudit cadre agencé de manière mobile relativement aux premiers membres 10, constitué d'un disque 15, d'un axe excentrique 15a autour duquel peut pivoter le disque 15 et fixé au premier membre 10 et un ergot 11d dont est muni ledit second membre 11, lequel ergot 11d coopère avec le disque 15 pour faire pivoter le second membre 11 autour de son axe 11 a lorsque ce disque 15 pivote autour de son axe 15a et entraîne l'ergot 11 d. La mise sous tension des lames 4 est obtenue par rotation du disque 15 autour de son axe 15a dans le sens de la plus petite des flèches courbes de la figure 3b, ce qui entraîne via l'ergot 11 d la rotation du second membre 11 correspondant dans le sens de la plus grande des flèches courbes de la figure 3b et conséquemment le déplacement des extrémités 12a des éléments de support 12 connectés à ce second membre 11 et des lames 4 via leurs ergots 4a dans le sens de la flèche rectiligne de la figure 3b, ce qui a pour effet de mettre ces lames 4 sous tension. La rotation du disque 15 est assurée par un moyen non représenté mais connu de l'homme du métier, tel un bras de levier disposé à l'extérieur du cadre correspondant du dispositif selon l'invention et connecté audit disque 15.

Est encore illustré aux figures 3a et 3b un peigne 16 d'ajustement de l'écartement des lames 4 agencé optionnellement de manière rétractable dans une fente 11e pratiquée longitudinalement dans un second membre 11 de chaque cadre du dispositif selon l'invention et de préférence dans chacun de ces seconds membres 11, les dents du peigne 16 ne débordant pas du second membre correspondant en position rétractée et en débordant vers l'extérieur en position non rétractée, de sorte que chaque élément de support 12 d'une lame 4 puisse, en position de relâchement de leur tension, coulisser le long du second membre correspondant de manière à ce qu'en position non rétractée du peigne 16, un élément de support 12 puisse être disposé entre deux dents dudit peigne, l'écartement de ces dernières déterminant ainsi celui des lames 4. Le peigne 16 peut le cas échéant être rétracté dans le second membre 12 correspondant en position de mise sous tension des lames 4.

L'on voit à la figure 2a et à la figure 3b qu'en position de mise sous tension des lames 4, les éléments de support 12 de ces lames 4 aux seconds membres 11 du cadre sont en contact avec ces derniers sur une portion maximale de leur longueur alors que l'on voit à la figure 2b et à la figure 3a qu'en position de relâchement de la tension des lames 4, lesdits éléments de support 12 de ces dernières ne sont en contact avec les seconds membres 11 du cadre que sur une portion inférieure de leur longueur. Ceci est dû au fait que les éléments de support 12 sont constitués de lames ressorts. Il est dès lors possible selon l'invention de régler la tension des lames 4 via la mise sous tension des lames ressorts constituant les éléments de support 12, en ajustant la position d'un second membre 11 mobile du cadre de sorte que les lames ressort en question soient mises sous tension lorsque les lames 4 y sont accrochées par leurs ergots de suspension 4a, cette tension pouvant être augmentée par déplacement dudit second membre 11 éventuellement jusqu'à ce que les éléments de support 12 soient en contact de ce dernier sur une portion maximale de leur longueur, la tension dans les lames pouvant alors encore être augmentée au delà de celle permise par la tension propre des éléments de support 12 en poursuivant dans le même sens le déplacement du second membre 11 dont question.

La figure 4 illustre un autre mode de réalisation de l'invention dans lequel le peigne 16 aux dents délimitées par des espaces 16a d'une largeur correspondant sensiblement à celle des éléments de support 12 est agencé à l'extérieur d'un second membre 11 d'un cadre du dispositif selon l'invention, pour régler l'écartement des lames 4 disposées dans ce cadre. La figure illustre deux formes de peignes 16 aux dents d'épaisseurs différentes.

## Revendications

1. Dispositif (1) de découpe automatisée d'un pain en tranches comprenant un bâti (1a), un compartiment (2) de chargement dans le dispositif d'un pain à découper et un compartiment (3) de déchargement du dispositif du pain découpé, un ensemble de lames (4) de découpe du pain agencées sensiblement parallèlement les unes aux autres entre lesdits compartiments de chargement (2) et de déchargement (3) et disposées dans un cadre agencé pour imprimer aux lames (4) un mouvement alternatif de va-et-vient et comprenant deux premiers membres (10) sensiblement parallèles aux lames (4) et deux second membres (11) sensiblement orthogonaux aux lames (4), chaque première et seconde extrémité de chaque lame (4) étant connectée par un élément de support (12) à l'un des second membres (11) du cadre, chaque élément de support (12) étant agencé pour coulisser le long d'un second membre (11) du cadre;
**caractérisé en ce qu'**au moins l'un des second membres (11) est agencé de manière mobile relativement aux premiers membres (10) dudit cadre pour pouvoir régler la tension de l'ensemble de lames qui y est disposé, via leurs éléments de support.

2. Dispositif (1) selon la revendication 1, **caractérisé en ce que** chaque élément de support (12) est une lame ressort.

3. Dispositif (1) selon l'une quelconque des revendications 1 ou 2, **caractérisé en ce que** chaque second membre (11) du cadre est muni d'une gorge longitudinale (11c) et **en ce que** chaque élément de support (12) comprend une première extrémité pourvue d'un premier repli (12b) agencé pour coulisser dans ladite gorge (11c) et une seconde extrémité munie d'un second repli (12a) agencé pour recevoir un ergot (4a) d'extrémité d'une lame (4).

4. Dispositif (1) selon l'une quelconque des revendications 1 à 3, **caractérisé en ce qu'**il comprend un moyen de translation (10a, 11a, 13, 13a, 14) relativement aux premiers membres (10) du cadre, d'un second membre (11) agencé de manière mobile relativement auxdits premiers membres (10).

5. Dispositif (1) selon la revendication 4, **caractérisé en ce que** ledit moyen de translation comprend pour au moins un premier membre (10) et de préférence pour chaque premier membre (10) d'un cadre du dispositif, un élément de déplacement (13) d'un premier second membre (11) dudit cadre agencé de manière mobile relativement auxdits premiers membres (10), lequel élément de déplacement est solidaire de l'axe (11a) de ce premier second membre (11), une gorge (10a) pratiquée dans le premier membre (10) et agencée pour y faire glisser une extrémité de l'axe (11a) du premier second membre (11), un axe (13a) autour duquel peut pivoter l'élément de déplacement (13) et un bras de levier (14) auquel ledit axe (13a) est fixé, le bras de levier (14) pouvant pivoter autour de l'axe du deuxième second membre (11) du cadre.

6. Dispositif (1) selon l'une quelconque des revendications 1 à 3, **caractérisé en ce qu'**il comprend un moyen de rotation (11a, 11 d, 15, 15a) relativement aux premiers membres (10) du cadre, d'un second membre (11) agencé de manière mobile relativement auxdits premiers membres (10).

7. Dispositif selon la revendication 6, **caractérisé en ce que** ledit moyen de rotation comprend pour au moins un premier membre (10) et de préférence pour chaque premier membre (10) d'un cadre du dispositif, un élément de déplacement d'un second membre (11) dudit cadre agencé de manière mobile relativement aux premiers membres (10), constitué d'un disque (15), d'un axe excentrique (15a) autour duquel peut pivoter le disque (15) et fixé au premier membre (10) et un ergot (11d) dont est muni ledit second membre (11), lequel ergot (11d) coopère avec le disque (15) pour faire pivoter le second membre (11) autour de son axe (11a) lorsque l'élément de déplacement (15) pivote autour de son axe 15a et entraîne l'ergot (11d).

8. Dispositif (1) selon l'une quelconque des revendications précédentes, **caractérisé en ce que** chacun desdits seconds membres (11) du cadre est sensiblement cylindrique.

9. Dispositif selon l'une quelconque des revendications précédentes, **caractérisé en ce qu'**il comprend au moins un peigne (16) permettant de régler l'écartement des lames 4.

10. Dispositif selon la revendication 9, **caractérisé en ce que** chacun desdits seconds membres (11) du cadre est pourvu d'une fente longitudinale (11e) pour recevoir un peigne (16) agencé pour pouvoir traverser ce membre (11) par ladite fente (11 e).
